# EUROPÄISCHE PATENTSCHRIFT

(11) **EP 0 778 372 B1**
(45) Veröffentlichungstag und Bekanntmachung des Hinweises auf die Patenterteilung: **14.04.1999**
(21) Anmeldenummer: 96118954.5
(22) Anmeldetag: 27.11.1996
(51) Int. Cl.: E01B 7/02, E01B 7/22

(54) **Gleitstuhl**
Slide plate
Coussinet de glissement

(30) Priorität: 05.12.1995 DE 19545341
(43) Veröffentlichungstag der Anmeldung: 11.06.1997
(73) Patentinhaber: BWG Butzbacher Weichenbau Gesellschaft mbH & Co. KG, D-35510 Butzbach (DE)
(72) Erfinder: Benenowski, Sebastian, 35510 Butzbach (DE); Höhne, Hubertus, 35510 Butzbach (DE); Nuding, Erich, 73434 Aalen (DE)
(74) Vertreter: Stoffregen, Hans-Herbert, Dr. Dipl.-Phys.

(56) Entgegenhaltungen:
- EP-A- 0 156 349
- DE-A- 3 811 408
- DE-A- 4 112 926
- DE-A- 4 223 095
- DE-U- 9 211 526

## Beschreibung

Die Erfindung bezieht sich auf einen Gleitstuhl zum Abstützen einer zu einer ersten Schiene wie Backenschiene verstellbaren zweiten Schiene wie Weichenzunge, wobei der Gleitstuhl lösbar auf einer Unterlageplatte wie Rippenplatte mittels eines Federelementes festgelegt ist, das sich zum einem in einer Ausnehmung des Gleitstuhls erstreckt und zum anderen an seitlich entlang dem Gleitstuhl verlaufenden, von der Unterlageplatte ausgehenden Gegenlagern abgestützt ist.

Ein entsprechender Gleitstuhl ist z.B. der DE 38 11 408 C2 zu entnehmen. Dabei erstreckt sich das in Draufsicht U-förmige Federelement mit seinen Seitenschenkeln in Längsrichtung des Gleitstuhls, also senkrecht zur Längsrichtung der Schienen. Die Erstreckung des Gleitstuhls ist dabei derart, daß die Weichenzunge sowohl in ihrer anliegenden als auch in ihrer abliegenden Stellung auf dem Gleitstuhl abgestützt ist. Nach der DE 30 04 949 A1 geht von einem Gleitstuhl ein L-förmiges Federelement aus, über das eine Backenschiene niedergehalten wird. Um einen Gleitstuhl federnd auf einer Grundplatte zu spannen, ist nach der DE 41 12 926 A1 ein hufeisenförmiges oder ringförmiges geschlitztes Federelement vorgesehen.

Der vorliegenden Erfindung liegt das Problem zugrunde, einen Gleitstuhl der eingangs genannten Art so weiterzubilden, daß dieser überaus kompakt ausbildbar ist, wobei jedoch gleichzeitig sichergestellt ist, daß der Gleitstuhl im hinreichenden Umfang auf der Unterlageplatte festlegbar ist und mittelbar oder unmittelbar die erste Schiene wie Backenschiene niederhält.

Erfindungsgemäß wird das Problem dadurch gelöst, daß der Gleitstuhl eine durchgehende, in Längsrichtung der Schiene verlaufende Durchbrechung als die von dem Federelement durchsetzte Ausnehmung aufweist, wobei jeweils ein Gegenlager im Bereich einer jeweiligen an einer Seitenfläche des Gleitstuhls verlaufenden Öffnung der Durchbrechung angeordnet ist.

Durch die erfindungsgemäße Lehre ist der Vorteil gegeben, daß das Federelement nicht mehr in Längsrichtung des Gleitstuhls verlaufen muß, um diesen zu sichern und gleichzeitig mittels des Gleitstuhls die erste Schiene wie Backenschiene niederzuhalten. Dies wiederum bedeutet, daß der Gleitstuhl verkürzt werden kann, wobei allein eine Länge benötigt wird, die ein sicheres Abstützen der zweiten Schiene dann sicherstellen muß, wenn diese an der ersten Schiene anliegt. Demgegenüber kann in abliegender Stellung der zweiten Schiene diese außerhalb oder weitgehend außerhalb des Gleitstuhls verlaufen. Hierdurch ergibt sich insbesondere der Vorteil, daß der Gleitstuhl sich nur im geringen Umfang senkrecht zur Längsrichtung der Schiene in einem Schotterbett erstreckt, so daß unmittelbar neben dem Gleitstuhl verlaufende Schwellen mit üblichen Maßnahmen und Maschinen gestopft werden können. Würden dagegen Gleitstühle zum Einsatz gelangen, die in gewohnter Weise die zweite Schiene auch in ihrer abliegenden Stellung abstützten, so würden dann Probleme hinsichtlich des Stopfens benachbarter Schwellen auftreten, wenn der Gleitstuhl nicht von einer Schwelle ausgeht, sondern zwischen zwei Schwellen verläuft.

Insbesondere ist vorgesehen, daß das Federelement ein stabförmiges exzenterförmiges Federelement ist, das sich im gespannten Zustand zum einem im Bodenbereich der Durchbrechung und zum anderen an den Gegenlagern abstützt.

Bei den Gegenlagern selbst handelt es sich vorzugsweise jeweils um ein plattenförmiges von der Unterlage senkrecht nach oben abragendes Element mit einer Öffnung, die zu der Öffnung der Durchbrechung in dem Gleitstuhl fluchtet.

Der Gleitstuhl selbst kann sich mit seinem schienenseitigen Ende mittelbar oder unmittelbar auf dem Fuß der ersten Schiene abstützen und ist mit seinem schienenabgewandten Ende in einer im Schnitt U-förmigen Aufnahme, die aus Kunststoff bestehen kann, festgelegt.

Um einen kompakten Aufbau der Unterlageplatte mit dem auf diesem lösbar angeordneten Gleitstuhl zur erzielen, ist des weiteren vorgesehen, daß seitlich der Durchbrechung des Gleitstuhls Befestigungen für die Unterlage verlaufen. Dabei ist die Unterlage selbst vorzugsweise mit einem Träger verbunden, der seinerseits von aufeinanderfolgenden Schwellen, insbesondere von einer normalen Schwelle wie Betonschwelle und einer Hohlschwelle ausgeht. Dabei durchsetzen die Befestigungselemente wie Schrauben sowohl die Unterlage als auch den Träger, um auf diese Weise die Unterlagen im erforderlichen Umfang mit den Träger zu verbinden. Vorzugsweise ist allein im Bereich jeden Gegenlagers jeweils eine Befestigung wie Schraube zum Verbinden der Unterlageplatte mit dem Träger vorgesehen.

Gleichzeitig dienen die Befestigungen als Sicherungen für ein unkontrolliertes Entfernen des Federelementes, welches vorzugsweise im ungespannten Zustand einen gebogenen Verlauf aufweist und sowohl mittig als auch im Endbereich mit wulstartigen Verstärkungen zum Abstützen an dem Boden der Durchbrechung bzw. der Gegenlager versehen ist.

Ferner kann das Federelement zumindest an einem Ende, vorzugsweise an jedem Ende, als Mehrkantkopf ausgebildet sein, um das Federelement im erforderlichen Umfang in der Durchbrechung zu drehen und zu verspannen bzw. zu lösen.

Weitere Einzelheiten, Vorteile und Merkmale der Erfindung ergeben sich nicht nur aus den Ansprüchen, sondern auch aus der nachfolgenden Beschreibung von der Zeichnung zu entnehmenden bevorzugten Ausführungsbeispielen.

Es zeigen:
- Fig. 1: eine Draufsicht auf eine Rippenplatte mit erfindungsgemäßem Gleitstuhl,
- Fig. 2: einen Schnitt entlang der Linie II-II in Fig. 1,
- Fig. 3: einen Schnitt entlang der Linie III-III in Fig. 1,
- Fig. 4: einen Schnitt entlang der Linie IV-IV in Fig. 1 und
- Fig. 5: ein den Gleitstuhl gemäß Fig. 1 sicherndes Federelement.

In den Figuren ist eine Unterlageplatte wie Rippenplatte 10 auf einem Träger 12 mittels Schrauben 14 und 16 befestigt, wobei sich der Träger 12 zwischen zwei aufeinanderfolgenden Schwellen, insbesondere zwischen einer üblichen Schwelle wie Betonschwelle und einer Hohlschwelle erstrecken kann. Hierdurch soll jedoch die erfindungsgemäße Lehre nicht eingeschränkt werden.

Der Träger 12 weist im Schnitt eine T-Form auf, dessen Flansch 18, auf dem die Rippenplatte 10 befestigt ist, sich entlang der Oberseite einer üblichen Schwelle erstreckt bzw. der mit einer Hohlschwelle, innerhalb der ein Weichenverschluß angeordnet sein kann, verschweißt sein kann.

Ferner ist der Träger 12 vorzugsweise derart ausgelegt, daß sich im Bereich der Rippenplatte eine Einfederung ergibt, die Einfederungen von Abstützungen entspricht, die auf üblichen Schwellen befestigt sind.

Auf der Rippenplatte 10 ist eine erste Schiene in Form einer Backenschiene 20 befestigt, die mit ihrem Fuß 22 an einer Seite an Anschlägen 24, 26 anliegt und über nicht dargestellte Spannbügel niedergehalten wird. Auf der gegenüberliegenden Seite wird der Fuß 22 mittels eines Gleitstuhls 28 niedergehalten, dessen Fixierung nachstehend näher beschrieben wird.

Die Rippenplatte 10 weist in Draufsicht eine T-Form auf, wobei der Querschenkel 30 endseitig von den Schrauben 14 und 16 durchsetzt wird, um die Rippenplatte 10 auf dem Flansch 18 des Trägers 10 zu befestigen.

Ferner ist die Rippenplatte 10 in einer elastischen Zwischenlage 32 einvulkanisiert, die als erstes Federelement wirkt. Die Zwischenlage 32 sollte dabei eine lineare Kennlinie aufweisen, d.h. Krafteinwirkung und Federweg sollten proportional zueinander sein. Oberhalb der Rippenplatte 10 verläuft ein zweites Federelement, das im Ausführungsbeispiel als rippenartige Vorsprünge 34, 36, 40, 43 ausgebildet ist, die jeweils von einer Kappe 44, 46 bzw. von in dieser vorhandenen Ausnehmungen 35, 38, 41, 42 in nachstehend beschriebener Art und Weise aufgenommen werden. Die Kennlinie des aus den rippenartigen Abschnitten 34, 36, 40 und 42 gebildeten zweiten Federelementes weist in nicht vorgespanntem Zustand einen flacheren Verlauf als das von der Zwischenlage 32 gebildete erste Federelement auf. Entsprechend der Lehre der WO 94/08093 wird das von den rippenartigen Abschnitten 34, 36, 40, 42 gebildete zweite Federelement und damit die Rippenplatte 10 gegenüber dem Träger 12 derart vorgespannt, daß sich ein Gesamtverlauf bestehend aus dem flachen Abschnitt sowie einem steil ansteigendem Abschnitt ergibt. Dieser steil ansteigende Abschnitt wird dadurch erreicht, daß die Abschnitte 34, 36, 40, 42 mittels der Kappen 44, 46 derart vorgespannt werden, daß diese allseitig komprimiert werden. In diesem Fall können die rippenartigen Vorsprünge 34, 36, 40 und 42 Federeigenschaften im eigentlichen Sinne nicht mehr ausüben, so daß sich der steile Verlauf ergibt.

Um diesen Kompressionsbereich zu erzielen, werden die Kappen 44, 46 mittels der Schrauben 14, 16 angezogen, so daß die in den Kappen 44, 46 vorhandenen Ausnehmungen 35, 38, 41, 42 von den rippenartigen Abschnitten 34, 36, 40, 42 voll ausgefüllt werden. Um dies zu erreichen, weisen die rippenartigen Abschnitte 34, 36, 40, 42 im entspannten Zustand bodenseitig jeweils einen und in der Fig. 4 gestrichelten Vorsprung 48, 50, 52, 54 auf, dem eine entsprechende Vertiefung in der Oberseite der rippenförmigen Abschnitte 34, 36, 40, 42, zugeordnet ist. Diese sind ebenfalls in der Figur angedeutet und weisen die Bezugszeichen 56, 58, 60 und 62 auf. Wird nunmehr erwähntermaßen die Kappe 44 bzw. 46 über die Schraube 14 bzw. 16 angezogen, so werden die Ausnehmungen 35, 38, 41, 43 in den Kappen 44, 46 vollständig von den rippenartigen Abschnitten 34, 36, 40, 42 ausgefüllt und zeigen eine im Schnitt in etwa rechteckförmige bzw. hutförmige Geometrie, die durch den schraffierten Bereich innerhalb der Kappe 44, 46 angedeutet wird.

Durch die Zwischenlage 32 als erstes Federelement und die rippenförmigen Abschnitte 34, 36, 40, 42 als zweites Federelement ergibt sich ein Gesamtfedersystem, welches eine geknickte Kennlinie entsprechend der WO 94/08093 aufweist, die bewirkt, daß das System im statischen Zustand hart und im dynamischen Zustand, also dann, wenn die Schiene 20 von einem Fahrzeug durchfahren wird, weiche Eigenschaften aufweist.

Der Gleitstuhl 28 weist senkrecht zur Längsachse der Schiene 20 eine Erstreckung auf, die nur geringfügig länger als die Breite eines Fußes 64 einer als zweite Schiene bezeichneten Weichenzunge 66 ist, die zu der Backenschiene 20 verstellbar ist, also entweder an der Backenschiene 20 anliegen soll (durchgezogene Darstellung in Fig. 2) oder zu dieser beabstandet ist (gestrichelte Darstellung). Dabei verdeutlicht die Fig. 2, daß in der abliegenden Stellung der Weichenzunge 66 diese im wesentlichen außerhalb des Gleitstuhls 28 verläuft und sodann von nicht dargestellten Rollenelementen abgestützt ist, die von benachbarten Schwellen ausgehen können.

Durch die kurze Erstreckung des Gleitstuhls 28 (Länge quer zur Schienenlängsrichtung z.B. 150 mm und Breite z.B. 120 mm) ergibt sich der Vorteil, daß der Gleitstuhl 28 seitlich nicht über den Träger 12 vorsteht, so daß problemlos ein Stopfen von benachbarten Schwellen mit üblichen Werkzeugen und Maschinen möglich ist.

Trotz der Kürze des Gleitstuhls 28 ist dieser jedoch sicher auf der Rippenplatte 10 fixierbar und hält gleichzeitig den Schienenfuß 22 der Backenschiene 20 im erforderlichen Umfang nieder.

Hierzu weist der Gleitstuhl 28 eine sich in Längsrichtung der Backenschiene 20 wie parallel zu dieser verlaufende durchgehende Durchbrechung 68 auf. Seitlich von Öffnungen 70, 72 der Durchbrechung 68 und von der Rippenplatte 10 ausgehend verlaufen plattenförmige Gegenlager 74, 76 mit Öffnungen 78, 80, die vorzugsweise zu den Öffnungen 70, 72 der Durchbrechung 68 fluchten.

Um den Gleitstuhl 28 auf der Rippenplatte 10 zu fixieren, wird in die Durchbrechung 68 über eine der Öffnungen 74 bzw. 76 ein stabförmiges Federelement 80 hineingeschoben und sodann mittels zumindest eines Werkzeuges derart gedreht und damit verspannt, daß sich das Federelement 80 einerseits am Boden 82 der Durchbrechung 68 und andererseits an den oberen Innenflächen 84, 86 der Gegenlager 74, 76 bzw. den Öffnungen 78, 80 dieser abstützt.

Im Ausführungsbeispiel ist das Federelement 80 im entspannten Zustand bogenförmig geformt (Fig. 5) und weist sowohl in seinem Mittenbereich 88 als auch in seinen Endbereichen 90, 92 wulstartige Verstärkungen auf, die einerseits am Boden 82 der Durchbrechung 68 bzw. an den oberen Innenflächen 84, 86 der Öffnungen 78) 80 anliegen können.

Um das Federelement 80 drehen und damit spannen zu können, weist dieses endseitig Mehrkantköpfe 94, 96 auf, die von einem Werkzeug erfaßt werden können.

Zwischen den Gegenlagern 74 und 76 und den Kappen 44, 46 erstrecken sich die Mehrkantköpfe 94, 96 bei ordnungsgemäß montiertem Gleitstuhl 28. Diese Bereiche werden sodann von Kappen 100, 102 abgedeckt.

Zur Lagefixierung des lösbar auf der Rippenplatte 10 befestigten Gleitstuhls 28 ist dieser in einer im Schnitt U-förmigen Aufnahme 104 positioniert, die aus Kunststoff bestehen kann und sich in Längsrichtung der Backenschiene 20 erstreckt. Ferner ist der lichte Abstand zwischen den Gegenlagern 74, 76, die senkrecht von der Oberfläche der Rippenplatte 10 abstehen, in etwa gleich der Breite der Rippenplatte 28.

Des weiteren stützt sich die Rippenplatte 10 mit ihrem vorderen Ende auf dem Fuß 22 der Backenschiene 20 ab, um diesen niederzuhalten und somit ein Kippen der Backenschiene 20 beim Durchfahren eines Fahrzeuges auszuschließen.

Um ein unerwünschtes Wandern des Gleitstuhls 28 von der Backenschiene 20 weg zusätzlich zu verhindern, ist der Gleitstuhl 28 endseitig, also auf der zur Backenschiene 20 fernliegenden Seite, von einer in Längsrichtung der Backenschiene 20 und von der Rippenplatte 10 ausgehenden Rippe 106 gesichert.

## Patentansprüche

1. Gleitstuhl (28) zum Abstützen einer zu einer ersten Schiene (20) wie Backenschiene verstellbaren zweiten Schiene (66) wie Weichenzunge, wobei der Gleitstuhl lösbar auf einer Unterlageplatte (10) wie Rippenplatte mittels eines Federelementes (80) festgelegt ist, das sich zum einen in einer Ausnehmung (68) des Gleitstuhls erstreckt und zum anderen an seitlich entlang dem Gleitstuhl verlaufenden, von der Unterlageplatte ausgehenden Gegenlagern, (74, 76) abgestützt ist,
**dadurch gekennzeichnet**,
daß der Gleitstuhl (28) eine durchgehende in Längsrichtung der Schienen (20, 66) verlaufende Durchbrechung (68) als von dem Federelement (80) durchsetzte Ausnehmung aufweist, wobei jeweils eines der Gegenlager (74, 76) im Bereich einer jeweiligen in einer Seitenfläche des Gleitstuhls verlaufenden Öffnung (70, 72) der Durchbrechung verläuft.

2. Gleitstuhl nach Anspruch 1,
**dadurch gekennzeichnet**,
daß das Federelement (80) ein stabförmiges, exzenterförmiges Federelement ist, das sich im gespannten Zustand zum einen auf einen Wandabschnitt, insbesondere im Bodenbereich (82) der Durchbrechung (68) und zum anderen an den Gegenlagern (74, 76) abstützt.

3. Gleitstuhl nach Anspruch 1 oder 2,
**dadurch gekennzeichnet**,
daß das Gegenlager (74, 76) ein plattenförmiges von der Unterlageplatte (10) abragendes Element mit einer Öffnung (78, 80) ist, die zu der Öffnung (70, 72) der Durchbrechung (68) in dem Gleitstuhl (28) fluchtet.

4. Gleitstuhl nach zumindest einem der vorhergehenden Ansprüche,
**dadurch gekennzeichnet**,
daß sich der Gleitstuhl (28) mit seinem schienenseitigen Ende auf dem Fuß (22) der ersten Schiene (20) mittelbar oder unmittelbar abstützt und mit seinem schienenabgewandten Ende in einer im Schnitt U-förmigen Aufnahme (104) festgelegt ist, die sich in Längsrichtung der ersten Schiene (20) erstreckt.

5. Gleitstuhl nach zumindest Anspruch 4,
**dadurch gekennzeichnet**,
daß die vorzugsweise aus Kunststoff bestehende U-förmige Aufnahme (104) von der Unterlageplatte (10) ausgeht.

6. Gleitstuhl nach vorzugsweise einem der vorhergehenden Ansprüche,
**dadurch gekennzeichnet**,
daß der Gleitstuhl (28) eine Längenerstreckung aufweist, die in etwa oder etwas größer als die zu der ersten Schiene (20) verstellbare zweite Schiene (66) in ihrem Fuß (64) ist.

7. Gleitstuhl nach zumindest einem der vorhergehenden Ansprüche,
**dadurch gekennzeichnet**,
daß die zweite Schiene (66) in ihrer zu der ersten Schiene (20) abliegenden Stellung außerhalb oder im wesentlichen außerhalb des Gleitstuhl (28) verläuft.

8. Gleitstuhl nach zumindest einem der vorhergehenden Ansprüche,
**dadurch gekennzeichnet**,
daß die Unterlageplatte (10) in Draufsicht eine T-Form aufweist, im Bereich dessen Querschenkel einerseits das Federelement (80) zum lösbaren Verbinden des Gleitstuhls (28) mit der Unterlageplatte (10) verläuft und andererseits seitlich des Gleitstuhls (28) jeweils ein Verbindungselement wie Schraube (14, 16) verlaufen, über die die Unterlageplatte befestigbar ist.

9. Gleitstuhl nach zumindest einem der vorhergehenden Ansprüche,
**dadurch gekennzeichnet**,
daß die Unterlageplatte (10) mit einem Träger (12) verbunden ist, der zwischen aufeinanderfolgende Schwellen, insbesondere einer normalen Schwelle wie Betonschwelle und einer Hohlschwelle verläuft und diese miteinander verbindet.

10. Gleitstuhl nach zumindest einem der vorhergehenden Ansprüche,
**dadurch gekennzeichnet**,
daß das Federelement (80) im ungespannten Zustand einen gebogenen Verlauf aufweist und sowohl mittig als auch im Endbereich wulstartige Verstärkungen (88, 90, 92) zum Abstützen einerseits an einem Wandabschnitt wie Boden (82) der Durchbrechung (68) des Gleitstuhls (28) und andererseits an den Gegenlagern (74, 76) aufweist, wobei vorzugsweise das Federelement zumindest an einem Ende, insbesondere an jedem Ende, als Mehrkantkopf (94, 96) ausgebildet ist.

## Claims

1. A slide chair (28) for supporting a second rail (66) such as a switch tongue adjustable relative to a first rail (20) such as a stock rail, the the slide chair being fixed detachably on a sole-plate (10) such as a ribbed plate by means of a spring element (80) that on the one hand extends inside a recess (68) of the slide chair and on the other hand is supported on braces (74, 76) projecting from the sole-plate and running laterally along the slide chair,
**wherein**
the slide chair (28) has a penetration (68) over its full length in the longitudinal direction of the rails (20, 66) as a recess passed through by the spring element (80), where one of the braces (74, 76) runs in the area of a respective opening (70, 72) in one lateral surface of the slide chair.

2. Slide chair according to Claim 1,
**wherein**
the spring element (80) is a rod-like eccentric pin-shaped spring element that in the clamped state is supported on the one hand on a wall section, in particular on the floor area (82) of the penetration (68) and on the other hand on the braces (74, 76).

3. Slide chair according to Claim 1 or Claim 2,
**wherein**
the braces (74, 76) are plate-like elements projecting from the sole-plate (10) with openings (78, 80) that are aligned with the openings (70, 72) of the penetration (68) in the slide chair (28).

4. Slide chair according to at least one of the preceding claims,
**wherein**
the slide chair (28) is directly or indirectly supported with its rail-side end on the foot (22) of the first rail (20) and is fixed with its end facing away from the rail in a receptacle (104) of U-shaped cross-section extending in the longitudinal direction of the first rail (20).

5. Slide chair according to at least Claim 4,
**wherein**
the U-shaped receptacle (104) preferably made of plastic extends from the sole-plate (10).

6. Slide chair preferably according to one of the preceding claims,
**wherein**
the slide chair (28) has a longitudinal extent that is equal to or slightly larger than the second rail (66) adjustable relative to the first rail (20) at its foot (64).

7. Slide chair according to at least one of the preceding claims,
**wherein**
the second rail (66) in its position away from the first rail (20) is outside or substantially outside the slide chair (28).

8. Slide chair according to at least one of the preceding claims,
**wherein**
the sole-plate (10) has in the plan view aT shape, in the area of whose cross-piece on the one hand runs the spring element (80) for detachable connection of the slide chair (28) to the sole-plate (10) and on the other hand is a connecting element such as a screw (14, 16) at the side of the slide chair, using which the sole-plate can be fastened.

9. Slide chair according to at least one of the preceding claims,
**wherein**
the sole-plate (10) is connected to a support (12) passing between consecutive sleepers, in particular a normal sleeper such as a concrete sleeper and a hollow sleeper, and connects these to one another.

10. Slide chair according to at least one of the preceding claims,
**wherein**
the spring element (80) in the unclamped state has a curved course and has both in the center and at the ends bulge-like reinforcements (88, 90, 92) for resting on the one hand on a wall section such as the floor of the penetration (68) of the slide chair (28) and on the other hand on the braces (74, 76), with the spring element preferably being designed at least at one end, in particular at each end, as a multi-edge head (94, 96).

## Revendications

1. Coussinet de glissement (28) destiné à l'appui d'un deuxième rail (66), tel qu'une lame d'aiguille réglable, par rapport à un premier rail (20), tel qu'une contre-aiguille, où le coussinet de glissement est fixé de façon désolidarisable sur une sole (10), telle qu'une plaque nervurée, au moyen d'un élément élastique (80) qui s'étend, d'une part, dans un évidement (68) du coussinet de glissement et, d'autre part, est susceptible d'être soutenu sur des contre-appuis (74, 76) s'étendant latéralement le long du coussinet de glissement, partant de la sole,
caractérisé en ce que
le coussinet de glissement (28) présente une découpe (68) continue, s'étendant dans la direction longitudinale des rails (20, 66), réalisée sous la forme d'un évidement traversé par l'élément élastique (80), chaque fois l'un des contre-appuis (74, 76) se fixe dans la zone d'une ouverture de l'évidement (70, 72), se développant dans une face latérale du coussinet de glissement.

2. Coussinet de glissement selon la revendication 1,
caractérisé en ce que
l'élément élastique (80) est un élément élastique en forme de barre, en forme d'excentrique qui, à l'état contraint, prend appui, d'une part, sur un tronçon de paroi, en particulier dans la zone de fond (82) de la découpe (68) et, d'autre part, sur les contre-appuis (74, 76).

3. Coussinet de glissement selon la revendication 1 ou 2,
caractérisé en ce que
le contre-appui (74, 76) est un élément en forme de plaque, faisant saillie de la sole (10), comportant une ouverture (78, 80) qui est alignée par rapport à l'ouverture (70, 72) de la découpe, dans le coussinet de glissement.

4. Coussinet de glissement selon au moins l'une des revendications précédentes,
caractérisé en ce que
le coussinet de glissement (28) prend appui, indirectement ou directement, par son extrémité située côté rail, sur la semelle (22) du premier rail (20) et est fixé par son extrémité, opposée au rail, dans un logement (104) à section en forme de U, s'étendant dans la direction longitudinale du premier rail (20).

5. Coussinet de glissement selon au moins la revendication 4,
caractérisé en ce que
le logement (104) de la sole (10) en forme de U est réalisé de préférence en matière synthétique.

6. Coussinet de glissement selon de préférence l'une des revendications précédentes,
caractérisé en ce que
le coussinet de glissement (28) présente une étendue longitudinale qui est à peu près égale ou quelque peu supérieure au deuxième rail (66), réglable par rapport au premier rail (20), en son pied (64).

7. Coussinet de glissement selon au moins l'une des revendications précédentes,
caractérisé en ce que
le deuxième rail (66) s'étend, dans sa position écartée du premier rail (20), à l'extérieur ou sensiblement à l'extérieur du coussinet de glissement (28).

8. Coussinet de glissement selon au moins l'une des revendications précédentes,
caractérisé en ce que
la sole (10) présente en vue de dessus une forme en T, dans la zone de la branche transversale de laquelle, d'une part, s'étend l'élément élastique (80) destiné à relier de façon désolidarisable le coussinet de glissement (28) à la sole (10), et d'autre part, chaque fois à côté du coussinet de glissement (28), s'étend un élément de liaison tel qu'une vis (14, 16), par l'intermédiaire de laquelle la sole peut être fixée.

9. Coussinet de glissement selon au moins l'une des revendications précédentes,
caractérisé en ce que
la sole (10) est reliée à un support (12) qui s'étend entre des traverses successives, en particulier une traverse normale telle qu'une traverse en béton et une traverse creuse, et relie celles-ci ensemble.

10. Coussinet de glissement selon au moins l'une des revendications précédentes,
caractérisé en ce que
l'élément élastique (80), à l'état non contraint, présente une allure incurvée et présente, tant centralement qu'également dans la zone d'extrémité, des renforcements (88, 90, 92) du genre de bourrelet, destinés à l'appui, d'une part, sur un tronçon de paroi tel que le fond (82) de la découpe (68) du coussinet de glissement (28) et, d'autre part, sur les contre-appuis (74, 76), où de préférence l'élément élastique est réalisé, au moins en une extrémité, en particulier à chaque extrémité, sous la forme d'une tête polygonale ou à plusieurs pans (94, 96).
